# EUROPÄISCHE PATENTSCHRIFT

(11) **EP 0 533 045 B1**
(45) Veröffentlichungstag und Bekanntmachung des Hinweises auf die Patenterteilung: **28.06.1995**
(21) Anmeldenummer: 92115402.7
(22) Anmeldetag: 09.09.1992
(51) Int. Cl.: H01R 43/00

(54) **Vorrichtung zum maschinellen Aufschieben von elastischen Dichtungsstopfen auf elektrische Leitungen**
Device for sliding mechanically resilient sealing plugs on electrical cables
Dispositif pour faire glisser mécaniquement des bouchons élastiques d'étanchéité sur câbles électriques

(30) Priorität: 18.09.1991 DE 4131051
(43) Veröffentlichungstag der Anmeldung: 24.03.1993
(73) Patentinhaber: Delphi Automotive Systems Deutschland GmbH, D-42369 Wuppertal (DE)
(72) Erfinder: Lang, Johann, D-92318 Neumarkt (DE); Hirschmann, Albert, D-92353 Postbauer-Heng (DE); Jäger, Volker, Dipl.-Ing., D-42279 Wuppertal (DE); Wingender, Herbert, Dipl.-Ing., D-42899 Remscheid (DE)
(74) Vertreter: Priebisch, Rüdiger

(56) Entgegenhaltungen:
- EP-A- 0 159 006
- EP-A- 0 412 329
- DE-A- 3 347 424

## Beschreibung

Die Erfindung richtet sich auf eine Vorrichtung der im Oberbegriff des Anspruches 1 angegebenen Art. Die Vorrichtung rüstet Enden von Leitungsabschnitten mit Dichtungsstopfen aus, mit welchen später Öffnungen von elektrische Bauteile aufnehmenden Gehäusen wasserdicht verschlossen werden. Solche Dichtungsstopfen bestehen aus einem gestuften Zylinderkörper mit einer durchgehenden Axialbohrung. Dieser Zylinderkörper läßt sich in einen radial verbreiterten Dichtungskopf einerseits und einen demgegenüber radial abgesetzten Dichtungshals andererseits gliedern. Solche Dichtungsstopfen müssen mit ihrem Dichtungshals nach außen weisend auf die Leitungsenden übergeschoben dort und in einer definierten Axialzone des Leitungsabschnitts positioniert werden.

Bei der bekannten Vorrichtung dieser Art (EP-A-0412 329) wurden aus zwei Vorratsbehältern über zwei getrennte Linearförderer zwei Reihen ausgerichteter Dichtungsstopfen einer Traverse zugeführt und dort stückweise in Aufnahmeöffnungen eines Schiebers eingesetzt. Aus diesen Aufnahmeöffnungen wurden die einzelnen Dichtungsstopfen über zwei getrennte Hubeinrichtungen in Lageröffnungen zweier Schwenkfinger überführt, welche die Dichtungsstopfen in eine ausgerichtete Lage zwischen einem Stößel einerseits und dem Leitungsende andererseits brachten. Die Schwenkfinger waren Bestandteil eines drehbaren Überführungsglieds und um zwei, zueinander senkrechte Achsen drehbar. In der mit dem Leitungsende ausgerichteten Drehstellung des Schwenkfingers wurde der in dessen Lageröffnung positionierte Dichtungsstopfen vom Stößel herausgedrückt und auf das Leitungsende übergeschoben. Diese Vorrichtung erforderte eine doppelte Bestückung mit Vorratsbehältern, Hubeinrichtungen und Schwenkfingern, die eine komplizierte, störanfällige Bewegung auszuführen hatten. Die zahlreichen Bauteile erforderten großen Platzbedarf.

Bei einer Fördervorrichtung (DE-A-33 47 424) zum Zuführen kleiner Maschinenelemente zu einer Station ist es bekannt, aus einer Trommel mit Leitschaufeln 22 Maschinenelemente zu fördern und über Führungsschienen einem mit einem Schwingtrieb ausgerüsteten Linearförderer zuzuführen. Dabei nimmt die Trommelachse mit dem Linearförderer einen Neigungswinkel ein.

Der Erfindung liegt die Aufgabe zugrunde, eine preiswerte, raumsparende Vorrichtung der im Oberbegriff des Anspruches 1 genannten Art zu entwickeln, die zuverlässig arbeitet und effizient ist. Dies wird erfindungsgemäß durch die im Kennzeichen des Anspruches 1 angeführten Maßnahmen erreicht, denen folgende besondere Bedeutung zukommt.

Bei der Erfindung übernimmt der Stößel zugleich die Funktion des Überführungsglieds. Der Stößel erfaßt die im Schieber vereinzelten Dichtungsstopfen unmittelbar, ohne daß dafür zusätzliche Bauteile, wie Hubeinrichtungen, Schwenkfinger mit Aufnahmeöffnungen, od. dgl. erforderlich wären. Dazu ist der Stößel an der Übergangsstelle zwischen dem Schieber und dem Leitungsende drehbar gelagert und führt in seiner ersten, nachfolgend kurz als "Aufpickstellung" bezeichneten Drehstellung eine Pickbewegung aus und nimmt dabei den Dichtungsstopfen aus dem Schieber auf. Dann wird der Stößel mit dem aufgespießten Dichtungsstopfen in eine zweite, nachfolgend als "Abstreifstellung" benannte Drehstellung überführt, in welcher der aufgespießte Dichtungsstopfen vom Stößel unmittelbar auf das Leitungsende aufgeschoben wird. Die erfindungsgemäße Vorrichtung kommt mit einem Minimum an Bauteilen aus und nutzt dabei die ohnehin erforderliche Ausrichtstellung des Stößels mit dem Leitungsende zur ordnungsgemäßen Positionierung des Dichtungsstopfens aus. Gemäß Anspruch 2 reicht für eine Zentrierung des Dichtungsstopfens eine Erweiterung in der zum Stößel gehörenden Stößelhülse aus, welche den abgesetzten Dichtungshals des Stopfens aufnimmt. Der Stößel ist zugleich ein Aufnahmeorgan für den Stopfen.

Die Erfindung hat erkannt, daß es für eine hohe Stückleistung ausreicht, zwei Führungsschienen mit einem gemeinsamen Vorratsbehälter mit reihenweise ausgerichteten Dichtungsstopfen zu versehen. Dabei hat sich die besondere, aus den Unteransprüchen ersichtliche mit radialen Schaufeln ausgerüstete Trommel zur gemeinsamen Zulieferung der Dichtungsstopfen an die beiden Führungsschienen bewährt. Weitere vorteilhafte Maßnahmen und Wirkungen der Erfindung sind in den Ansprüchen, der Beschreibung und den Zeichnungen angeführt. In den Zeichnungen ist die Erfindung in einem Ausführungsbeispiel dargestellt. Es zeigen:
- Fig. 1: in perspektivischer Darstellung die erfindungsgemäße Vorrichtung,
- Fig. 1A: in starker Vergrößerung und im Axialschnitt einen in der Vorrichtung von Fig. 1 zu handhabenden Dichtungsstopfen,
- Fig. 2 ,: schematisch, eine Seitenansicht der wesentlichsten Bestandteile der Vorrichtung von Fig. 1,
- Fig. 3 ,: in Perspektive, die schräge Draufsicht auf einen Linearförderer der Vorrichtung von Fig. 2 in Blickrichtung des Falles II von Fig. 2 unter Weglassung der übrigen, den Blick verstellender Bestandteile,
- Fig. 4: eine Querschnittansicht durch die Vorrichtung längs der Schnittlinie IV-IV von Fig. 2 unter Weglassung von störenden Bauteilen,
- Fig. 5: die Draufsicht auf das Endstück des in Fig. 3 gezeigten Linearförderers,
- Fig. 6 , 7 und 8: einen im Endbereich des Linearförderers von Fig. 3 angeordneten Stößel in seiner ersten Drehstellung, und zwar in drei zueinander unterschiedlichen Arbeitspositionen, und zwar in Seitenansicht,
- Fig. 9 , 10, 11 und 12: ebenfalls den Stößel in unterschiedlichen Arbeitspositionen, wenn er sich in einer anderen, zweiten Drehstellung befindet, und zwar in Draufsicht.

Die Vorrichtung umfaßt einen Vorratsbehälter 10 zur Aufnahme von Dichtungsstopfen 60 in Form eines wirren Schüttguts, einem Linearförderer 20 mit einem ihn endseitig begrenzenden Schieber 30, einen in besonderer Weise ausgebildeten und gesteuerten Stößel 40, der einen bis dorthin transportierten Dichtungsstopfen 60 stückweise auf das Ende 52 einer als Abschnitt vorliegenden elektrischen Leitung 51 aufschiebt. Die Leitung 51 wird dabei von einem in der Vorrichtung vorgesehenen Leitungshalter 50 positioniert. Abschnitte solcher Leitungen 51 werden von einer nicht näher gezeigte Transportbänder aufweisenden Zuführeinrichtung 54 im Sinne des aus Fig. 1 ersichtlichen Transportpfeils 53 an dem vorrichtungsseitigen Leitungshalter 50 vorbeigeführt.

Der Vorratsbehälter 10 ist in besonderer Weise ausgebildet und besteht aus einer rotierenden Trommel 10, die gegenüber dem im wesentlichen horizontal verlaufenden Linearförderer 20 einen Neigungswinkel 11 einschließt. Der Vorrat an Dichtungsstopfen 60 sammelt sich unter Schwerkraftwirkung jeweils im unteren Bereich der Mantelinnenfläche 12 der rotierenden Trommel 10 an. Im unteren Trommelabschnitt befindet sich ein Satz von Schaufeln 13, die an der Mantelfläche 12 sitzen. Bei der Rotation der Trommel 10 im Sinne des eingezeichneten Pfeils 14 von Fig. 4 tauchen die Schaufeln 13 in die Vorratsmenge der im Trommelinneren befindlichen Dichtungsstopfen 60 ein, schöpfen eine Portion von Stopfen heraus und schaufeln sie über das ins Trommelinnere 15 hineinragende Anfangsstück 21 des Linearförderers 20. Wegen dieser besonderen Eigenart soll der Vorratsbehälter 10 nachfolgend kurz "Schöpftrommel" bezeichnet werden.

Im Bereich des unteren Trommelbodens befindet sich eine Öffnung 16, in welche eine Einschüttkammer 17 mündet, um Dichtungsstopfen 60 in die Schöpftrommel 10 nachfüllen zu können. Die Einschüttkammer 17 ist, ausweislich der Fig. 1, der Schöpftrommel 10 axial vorgeschaltet. Aus der gegenüberliegenden, oberen Trommelöffnung 18 ist der Linearförderer 20 herausgeführt, wobei eine aus Fig. 3 ersichtliche Blende 19 an der Trommelöffnung 18 ein unkontrolliertes Herausfallen der Dichtungsstopfen 60 verhindert.

Der Linearförderer 20 umfaßt zwei geradlinige, im wesentlichen parallele Führungsschienen 22, 22′, die von einem nicht näher gezeigten Schwingtrieb beaufschlagt sind. Der Linearförderer 20 besitzt ins Schienenprofil eingreifende, nicht näher gezeigte Hindernisse und Durchbrüche 23, 23′, durch welche nicht ordnungsgemäß in den Führungsschienen 22, 22′ positionierte Dichtungsstopfen 60 entweder ausgerichtet werden oder aber ins Trommelinnere 15 zurückfallen. Auf diese Weise werden die Dichtungsstopfen 60 zu zwei linearen Stopfenreihen 70, 70′ in den beiden Führungsschienen 22, 22′ geordnet und bis zum Schieber 30 transportiert. Die Führungsschienen 22 haben, ausweislich der Fig. 4, ein besonderes Schienenprofil 24, 25, welches der jeweils zu verarbeitenden Type und Größe des Dichtungsstopfens 60 angepaßt ist. Durch Austausch der Führungsschienen 22, 22′ wird eine schnelle Anpassung der Vorrichtung an die zu verarbeitenden Stopfen 60 erreicht. Die Vorrichtung zeichnet sich durch eine hohe Flexibilität aus. Der Dichtungsstopfen 60 hat dabei grundsätzlich folgenden Aufbau.

Wie am besten aus Fig. 1 A zu entnehmen ist, besteht der Dichtungsstopfen zwar aus einem zylinderischen, aber gestuften Körper 62, 63 aus elastischem Material, wie flexiblem Kunststoff. Der Zylinderkörper 62, 63 wird von einer Axialbohrung 65 durchsetzt und läßt sich in einen radial verbreiterten Dichtungskopf 63 sowie in einen demgegenüber radial abgesetzten Dichtungshals 62 gliedern. Im Übergang zwischen dem Kopf 63 und dem Hals 62 entsteht eine Absatzfläche 64. Die Umfangsfläche 67 des Dichtungskopfes 63 ist mit einer Schar von radial nach außen gerichteten, ringförmigen Dichtlippen 66 versehen. Zur leichteren, noch näher zu erläuternden Einfädelung des Leitungsendes 52 besitzt die Axialbohrung 65 einen Trichterauslauf 69 an der Basisfläche 68 des Dichtungskopfs 63, welche dem Dichtungshals 62 abgekehrt ist. Die Axialbohrung 65 bestimmt schließlich die strichpunktiert in Fig. 1 a angedeutete Stopfenachse 61. Der Dichtungshals 62 hat einen kleinen Endflansch 73, der beim späteren Anklemmen eines Kontaktgliedes von diesem hintergriffen wird.

Das Schienenprofil ist als Winkel 24, 25 ausgebildet, welches ausweislich des in Fig. 4 angedeuteten Kippwinkels 27 geneigt gegenüber der Horizontalebene verläuft und daher mit seiner Winkelspitze 26 abgesenkt ist. Gegenüber einer in Schienenlängsrichtung verlaufenden Vertikalebene 71 nehmen die ordnungsgemäß in den Führungsschienen 22, 22′ geförderten Dichtungsstopfen 60 mit ihren Stopfenachsen 61 eine um den entsprechenden Winkel 27 versetzte Kipp-Position ein. Der Dichtungsstopfen 60 liegt dabei mit seiner vorbeschriebenen Basisfläche 68 an dem geneigten Bodenschenkel 24 der jeweiligen Führungsschiene 22, 22′ an, während seine Umfangsfläche 67 am geneigten Seitenschenkel 25 eine linienförmige Berührung erfährt. Der Stopfen greift dabei mit seiner Basiskante 72 in die Winkelspitze 26 ein. Der Dichtungshals 62 des Stopfens 60 ist nach oben gerichtet. Dadurch ist eine Rollbewegung des Stopfens 60 in den Stopfenreihen 70, 70′ ermöglicht. Der Transport ist erleichtert.

Ausweislich der Fig. 5 werden die Dichtungsstopfen 60 in den beiden Führungsschienen 22, 22′ in Form zweier getrennter Stopfenreihen 70, 70′ bis zu dem bereits erwähnten Schieber 30 gefördert. Der Schieber 30 ist ausweislich des Doppelpfeils 33 quer zu den Schienen 22, 22′ verschiebbar und besitzt zwei Randaussparungen 31, 32, die zur wechselweisen Aufnahme jeweils eines einzelnen Dichtungsstopfens 60 aus den beiden Stopfenreihen 70, 70′ dienen. In Fig. 5 ist die eine Schubendlage des Schiebers 30 gezeigt, wo die erste Randaussparung 31 mit der Stopfenreihe 70 der ersten Zuführschiene 22 ausgerichtet ist. Die beiden Randaussparungen 31, 32 befinden sich in einem Abstand zueinander, der dem halben Abstand zwischen den beiden Schubendlagen des Schiebers 30 entspricht. Dieser Abstand der Schubendlagen ist gleich der aus Fig. 5 ersichtlichen Entfernung 28 zwischen den beiden parallelen Führungsschienen 22, 22′. Daher befindet sich in der aus Fig. 5 ersichtlichen ersten Schubendlage die zweite Randaussparung 32 in der durch die Strichpunkt-Ebene 34 bezeichneten Schubweg-Mitte 34. In der anderen Schubendlage liegen die zu Fig. 5 spiegelbildlichen Verhältnisse vor; die zweite Randaussparung 32 befindet sich dann in Ausrichtung mit der zweiten Stopfenreihe 22′, während die erste Randaussparung 31 nunmehr in der Schubweg-Mitte 34 sich befindet. Durch die doppelseitige Zuführung der Dichtungsstopfen 60 aus den beiden Führungsschienen 22, 22′ in die übereinstimmende Mittellage 34 im Schieber 30 ist für eine hohe Stückleistung der Vorrichtung gesorgt.

Der jeweils in der vordersten Stopfenreihe 70 bzw. 70′ befindliche Dichtungsstopfen 60 wird unter der wirkenden Förderkraft des Linearförderers 20 in die jeweils ausgerichtete Randaussparung 31, 32 stückweise hineingeschoben und fällt, ausweislich der Fig. 6, in die jeweilige Randaussparung 31 bzw. 32 ein. Die Randaussparung ist dabei mit einem horizontalen Randaussparungsboden 35 versehen, auf welchem sich der Dichtungsstopfen 60 mit seiner Basisfläche 68 abstützt. Die Absatzfläche 64 sollte dabei etwa bündig mit der Schieberoberseite 36 sein. Auf dieser befindet sich ein mit zwei Armen 37, 37′ ausgerüsteter Hebel, der als Richtglied für den in der jeweiligen Aussparung 31 bzw. 32 befindlichen Dichtungsstopfen 60 dient, um ihn aus der Kipp-Position im Bereich der Schienen 22, 22′ in eine Vertikalposition im Schieber 30 zu überführen, wie anhand, der vertikalen Stopfenachse 61 in Fig. 6 veranschaulicht ist. Beim Wechsel der zu verarbeitenden Type von Dichtungsstopfen 60 genügt es, die Führungsschienen 22, 22′ und den Schieber 30 gegen einen passenden anderen Satz auszutauschen. Die Erfindung zeichnet sich durch hohe Flexibilität aus.

Dazu sind im Bereich der Schieberführung zwei Nockenrollen 38, 38′ vorgesehen, die mit Steuerkurven 39, 39′ an der einen Längsseite der beiden Hebelarme 37, 37′ so zusammenwirken, daß bei der Schubbewegung 33 eine Umsteuerung des Hebels 37, 37′ zwischen zwei Schwenklagen im Sinne der Schwenkpfeile 59, 59′ stattfindet. In der aus Fig. 5 ersichtlichen ersten Schubendstellung ist mittels des Nockens 38 der Schwenkarm 37 über den gerade in der ausgerichteten ersten Randaussparung 31 hineingelangten Dichtungsstopfen 60 gefahren. Der Hebelarm 37 besitzt auf der zu seiner Steuerkurve 39 gegenüberliegenden Seite einen wellenförmigen Ausschnitt 29, der ihm eine Hakenform gibt. Bei der ersten Schwenkbewegung 59 dieses Hebelarms 37 umgreift sein hakenförmiges Ende den Dichtungshals 62 und richtet den in der Aussparung 31 befindlichen Stopfen 60 vertikal aus. Der andere Hebelarm 37′ ist in dieser Hinsicht spiegelbildlich gleich gestaltet und in analoger Weise dann wirksam, wenn sich der Schieber 30 in seine zweite Schubendlage bewegt. Dabei wird der zweite Hebelarm 37′ mittels des Nockens 38′ im Sinne des Gegenschwenkpfeils 59′ umgesteuert. Bei dieser Umsteuerung wird der vorausgehend von dem anderen Hebelarm 37 erfaßte Dichtungsstopfen 60 in seiner Randaussparung 31 freigegeben und kommt in die bereits erwähnte Mittellage 34, in welcher sich im Falle der ersten Schubendlage von Fig. 5, in analoger Weise, die zweite Randaussparung 32 befindet. Wie daraus ersichtlich, hat sich dann das Ausschnittprofil 29′ bzw. 29 des jeweils unwirksamen Hebelarms 37′ bzw. 37 aus dem Umfang des in der Mittellage befindlichen Dichtungsstopfens 60 wegbewegt. Der dort befindliche Stopfen 60 ist dann bereit, um mit dem Stößel 40 zusammenwirken zu können, der folgenden besonderen Aufbau und folgende besondere Arbeitsweise aufweist.

Der Stößel 40 ist mit einem Schubtrieb 41 versehen, der im Bereich zwischen dem Schieber 30 und dem Leitungsende 52 eine Drehlagerstelle 42 aufweist. Wie aus Fig. 2 ersichtlich, kann der Stößel ausweislich des Drehpfeils 43 zwischen zwei Drehstellungen 40,40′ überführt werden. Die Drehebene des Stößels 40, 40′ fällt dabei mit der im Zusammenhang mit Fig. 5 erläuterten Schubweg-Mitte 34 des Schiebers 30 zusammen, in welcher sich der jeweils vom Hebelarm 37, 37′ freigegebene Dichtungsstopfen 60 in der Aussparung 32 bzw. 31 des Schiebers 30 befindet. Der in die beiden Drehstellungen 40, 40′ überführbare Stößel 40 erfüllt dabei die besondere Funktion eines Überführungsglieds für den Dichtungsstopfen. Der Stößel ist zweigliedrig 45, 46 ausgebildet und besteht, wie am besten aus Fig. 6 hervorgeht, aus einem zentralen Stößelstift 45 und einer ihn koaxial umgebenden Stößelhülse 46. Der Stößelstift 45 ist dabei radial abgesetzt und erzeugt eine Innenschulter 47 innerhalb einer in der Stößelhülse 46 endseitig vorgesehenen Erweiterung 48. Diese mündet am Stirnende 49 der Stößelhülse 46 aus. Die radiale Innenschulter 47 am Stößelstift 45 schließt die hülsenseitige Erweiterung 48 zu einem definierten Aufnahmeraum ab.

In der ersten Drehstellung 40 des Stößels, die in Fig. 2 ausgezogen gezeichnet und in Fig. 6 bis 8 in verschiedenen Arbeitsstufen veranschaulicht ist, führt der Stößel mittels seines Schubtriebs 41 eine durch die Pfeile 44, 44′ veranschaulichte Pickbewegung aus. Bei der Pickbewegung 44, 44′ werden der Stößelstift 45 gemeinsam mit der Stößelhülse 46 axial bewegt. Der Stößelstift 45 ist dabei, wie Fig. 6 erkennen läßt, mit der Stopfenachse 61 desjenigen Dichtungsstopfens 60 ausgerüstet, der sich in der jeweils in der Schubweg-Mitte 34 des Schiebers 30 befindlichen Randaussparung 32 bzw. 31 befindet. Bei dem aus Fig. 7 ersichtlichen Abwärtshub 44 der beiden Stößelteile 45, 46 fährt der Stößelstift 45 in die Axialbohrung 65 ein, während die Erweiterung 48 der Stößelhülse 46 den Dichtungshals 62 aufnimmt. Der Stößelstift 45 ist dabei gegenüber der lichten Weite der Axialbohrung 65 etwas verdickt, weshalb es zu einem leichten Reibschluß zwischen dem Stößel 40 und dem aufgespießten Dichtungsstopfen 60 kommt. Bedarfsweise könnte durch eine entsprechende Dimensionierung der Erweiterung 48 auch diese für den Zusammenhalt des Dichtungsstopfens 60 am Stößel 40 sorgen. Wegen dieser besonderen Wirkung des Stößels in dieser ersten Drehstellung 40 wird diese, wie bereits eingangs erwähnt wurde, nachfolgend kurz "Aufpickstellung" bezeichnet. Die Hauptaufgabe der Erweiterung 48 besteht aber darin, den Dichtungskörper 60 am Stößel 40 exakt zu positionieren, was in Fig. 8 näher erkennbar ist.

In Fig. 8 ist die letzte Arbeitsposition in der Aufpickstellung 40 des Stößels gezeigt. Es erfolgt wieder ein gemeinsamer Aufwärtshub 44′ der beiden Stößelteile 45, 46. Dabei wird der aufgespießte Dichtungsstopfen 60 aus der Randaussparung 32 bzw. 31 des Schiebers 30 entnommen und in die obere Umkehrstellung der Pickbewegung 44′, 44 überführt. Während der Dichtungshals 62, wie bereits erwähnt wurde, innerhalb der Hülsen-Erweiterung 48 verbleibt, ragt sein Dichtungskopf 63 aus der Stößelhülse 46 heraus. Die bereits beschriebene Absatzfläche 64 kommt dabei am Stirnende 49 der Stößelhülse 46 zur Anlage.

Dann wird der Stößel in die strichpunktiert in Fig. 2 gezeigte zweite Drehstellung 40′ überführt und nimmt dabei die aus den Fig. 9 bis 12 ersichtlichen Arbeitspositionen gegenüber den vom Leitungshalter 50 positionierten Abschnitt der Leitung 51 ein. Ausweislich der Fig. 9 ist dabei der Stößel 40′ mit dem Leitungsende 52 axial ausgerichtet. Der Leitungshalter 50 besteht aus zwei in axialem Abstand 57 zueinander angeordneten Bestandteilen 55, 56, die zueinander unterschiedliche Funktionen zu erfüllen haben. Diese bestehen aus in sich zangenartig wirksamen Backen-Paaren, nämlich Klemmbacken 56, 56′ und Schiebebacken 55, 55′. Die von der bereits erwähnten Zuführeinrichtung 54 gemäß Fig. 2 herangeführte Leitung 51 wird von den Klemmbacken 56, 56′ fest erfaßt, während die Schiebebacken 55, 55′ das Leitungsende 52 mit radialem Spiel umgeben. Wie aus Fig. 9 und 10 ersichtlich, kann bedarfsweise das Leitungsende 52 in seinem Isolationsmantel mit einer umlaufenden Kerbe 58 versehen sein. Das von der Kerbe 58 getrennte Isolationsendstück 74 bleibt bei der Handhabung in der erfindungsgemäßen Vorrichtung zunächst auf dem Leitungsende 52, wird aber später, vor dem Anklemmen des Kontaktglieds entfernt. Im Bereich des in der zweiten Drehstellung 40′ befindlichen Stößels ist ein Fühler 80 vorgesehen, der kontrolliert, ob ein Dichtungsstopfen 60 ordnungsgemäß aufgepickt worden ist oder nicht. Am einfachsten besteht der Fühler 80 aus einer in Fig. 2 und 9 angedeuteten Lichtschranke, die z. B. kurz vor der aus Fig. 9 ersichtlichen Ausgangsstellung der beiden Schiebebacken 55, 55′ angeordnet ist.

Die Vorrichtung besitzt, ausweislich der Fig. 1, einen zweiten, horizontal wirsamen Schubtrieb 75, an dem sich zwei Schubstangen 76, 76′ befinden, welche, ausweislich der Fig. 9, den in der zweiten Drehstellung 40′, befindlichen Stößel zwischen sich fassen und dabei mit den beiden Klemmbacken 55, 55′ ausgerichtet sind. Bei der durch den Pfeil 77 in Fig. 9 angedeuteten Schubbewegung treffen die Schubstangen 76, 76′ schließlich auf die beiden aneinandergeklappten Schiebebacken 55, 55′, wie in Fig. 10 gezeigt ist, und nehmen diese von da ab im Sinne des dortigen Pfeils 77 mit. Die Stößelhülse 46 ist mit einem Anschlag 78 versehen, gegen welchen der Schubtrieb 75 stößt und folglich die Stößelhülse 46 in Schubrichtung 77 mitnimmt. Der Stößelstift 45 wird nur ein kleines Stück bis zu der aus Fig. 10 ersichtlichen Arbeitsposition axial mitgenommen. Wegen der bereits erwähnten und in Fig. 10 besonders deutlichen Anlage der Hülsen-Stirnfläche 49 an der Absatzfläche 64 wird der Dichtungsstopfen 60 dabei zunehmend von dem Stößelstift 45 abgestreift. Aus diesem Grunde wird diese zweite Drehstellung 40′ des Stößels, wie bereits eingangs erwähnt wurde, nachfolgend kurz "Abstreifstellung" genannt.

In Fig. 10 sind nicht nur die beiden Schubstangen 76, 76′, sondern auch der Dichtungskopf 63 mit seiner Basisfläche 68 in Berührung mit den Schiebebacken 55, 55′ gekommen. Die Schiebebacken nehmen das Leitungsende 52 mit Spiel auf und versteifen es beim nun einsetzenden Überschieben des Dichtungsstopfens 60. Der Stößelstift 45 bleibt stehen, während die Stößelhülse 46, ausweislich der Fig. 11, im Zuge des weiteren Schubs 77 den Dichtungsstopfen 60 über die Kerbe 58 hinweg auf das Leitungsende 52 überschiebt. In Fig. 11 sind die Schiebebacken 55, 55′ in ihre äußerste Umkehrposition gelangt, wo ihr axialer Abstand 57 gegenüber den ortsfesten Klemmbacken 56, 56′ zu einem Minimum verkürzt worden ist. Der Dichtungsstopfen 60 hat seine endgültige axiale Position auf der Leitung 51 erreicht.

Bevor nun die Rückschub-Bewegung im Sinne des Pfeils 77′ einsetzt, öffnen sich sowohl die Schiebebacken 55, 55′ als auch die Klemmbacken 56, 56′ im Sinne der aus Fig. 12 ersichtlichen Spreizbewegungs-Pfeile 79, 79′. Die mit dem Dichtungsring 60 ordnungsgemäß bestückte Leitung 51 wird immer noch von der oben erwähnten Zuführeinrichtung 54 festgehalten und kann im Sinne des bereits erwähnten Transportpfeils 53 weiterbewegt werden. Die Backen 55 bis 56′ bleiben geöffnet und sind bereit, die von der Zuführeinrichtung 54 transportierte nächste Leitung 51 in einer der Fig. 9 entsprechenden Weise zu erfassen. Bei der Rückschubbewegung 77′ gelangt nicht nur der in seiner Abstreifstellung 40′ zunächst verbleibende Stößel, sondern auch die beiden Schiebebacken 55, 55′ in ihre aus Fig. 9 ersichtliche Ausgangsposition.

Damit ist der Arbeitszyklus abgeschlossen. Der Stößel wird nun wieder um sein Drehlager 42 verschwenkt und gelangt in die aus Fig. 2 und 6 ersichtliche Aufpickstellung 40 gegenüber dem Schieber 30, der nun in seine oben erwähnte zweite Schubendlage übergeführt wird. Damit gelangt der in der ersten Randaussparung 31 befindliche Dichtungsstopfen 60 in die Schubweg-Mitte 34 und steht zum Aufpicken 44 in Analogie zu Fig. 6 und 7 beim nächsten Arbeitszyklus bereit. Die Zuführeinrichtung 54 bringt die mit dem Dichtungsstopfen 60 ausgerüstete Leitung 51 an eine Stelle, wo das erwähnte Isolationsendstück 74 vor der Ringkerbe 58 vom Leiter 51 abgezogen werden kann. Dann transportiert die Zuführeinrichtung 54 die Leitung 51 an eine Vorrichtung, wo das bereits mehrfach erwähnte Kontaktglied am Leitungsende 52 hinter dem Endflansch 73 von Fig. 1 a angecrimpt werden kann.

### Bezugszeichenliste:

- 10: Vorratsbehälter, Schöpftrommel
- 11: Neigungswinkel von 10
- 12: Mantelinnenfläche von 10
- 13: Schaufel an 12
- 14: Rotationspfeil von 10
- 15: Trommelinneres
- 16: Bodenöffnung in 10
- 17: Einschüttkammer für 10
- 18: Trommelöffnung
- 19: Blende bei 18
- 20: Linearförderer
- 21: Anfangsstück von 20
- 22, 22′: Führungsschiene
- 23, 23′: Durchbruch in 22, 22′
- 24: Winkelprofil von 22, 22′, Bodenschenkel
- 25: Winkelprofil von 22, 22′, Seitenschenkel
- 26: Winkelspitze von 24, 25
- 27: Kippwinkel von 24
- 28: Abstand zwischen 22, 22′
- 29, 29′: Ausschnitt in 37, 37′
- 30: Schieber
- 31: erste Randaussparung in 30
- 32: zweite Randaussparung in 30
- 33: Schubbewegungs-Pfeil von 30
- 34: Schubweg-Mitte von 30
- 35: Randaussparungs-Boden
- 36: Schieberoberseite
- 37, 37′: Richtglied, Hebelarm
- 38, 38′: Nockenrolle
- 39, 39′: Steuerkurve an 37, 37′
- 40: Stößel in erster Drehstellung, Aufpickstellung
- 40′: Stößel in zweiter Drehstellung, Abstreifstellung
- 41: erster Schubtrieb von 40
- 42: Drehlagerstelle von 40
- 43: Drehbewegungspfeil zwischen 40, 40′
- 44: Abwärtshub der Pickbewegung
- 44′: Aufwärtshub der Pickbewegung
- 45: Stößelstift von 40
- 46: Stößelhülse von 40
- 47: Innenschulter von 45
- 48: Erweiterung in 46
- 49: Stirnende von 46
- 50: Leitungshalter
- 51: Leitung
- 52: Leitungsende
- 53: Transportpfeil für 51
- 54: Zuführeinrichtung für 51
- 55, 55′: Schiebebacken
- 56, 56′: Klemmbacken
- 57: axialer Abstand zwischen 55, 55′ und 56, 56′
- 58: Kerbe von 52
- 59, 59′: Schwenkbewegungspfeil für 37, 37′
- 60: Dichtungsstopfen
- 61: Stopfenachse
- 62: Dichtungshals
- 63: Dichtungskopf
- 64: Absatzfläche zwischen 62, 63
- 65: Axialbohrung
- 66: Dichtlippe
- 67: Umfangsfläche von 63
- 68: Basisfläche von 63
- 69: Trichterauslauf von 65
- 70, 70′: Stopfenreihe in 22, 22′
- 71: Vertikalebene
- 72: Basiskante von 63
- 73: Endflansch an 62
- 74: Isolationsendstück
- 75: zweiter Schubtrieb für 40′ sowie 55, 55′
- 76, 76′: Schubstange
- 77: Schubbewegungs-Pfeil
- 77′: Rückschubbewegungs-Pfeil
- 78: Anschlag an 46
- 79, 79′: Spreizbewegungs-Pfeil für 55, 55′ und 56, 56′
- 80: Fühler, Lichtschranke

## Patentansprüche

1. Vorrichtung zum maschinellen Positionieren und Aufschieben von elastischen Dichtungsstopfen (60) auf das später mit einem Kontaktglied auszurüstende Ende einer elektrischen Leitung (52),
wobei der Dichtungsstopfen (60) aus einem gestuften Zylinderkörper mit einer durchgehenden Axialbohrung (65) besteht, der gegliedert ist in einen radial verbreiterten Dichtungskopf (63) und einen zum späteren Ancrimpen des Kontaktglieds dienenden, demgegenüber radial abgesetzten Dichtungshals (62),
mit einem die Dichtungsstopfen (60) als Schüttgut aufnehmenden Vorratsbehälter (10),
mit einem davon gespeisten Linearförderer (20) zum Sortieren und Transport der Dichtungsstopfen (60) in einer ausgerichteten Reihe (70),
mit einem jeweils den vordersten Dichtungsstopfen (60) in der Stopfenreihe (70) aufnehmenden, quer zur Stopfenreihe (70) beweglichen Schieber (30),
mit einem Leitungshalter (50) für das mit dem Dichtungsstopfen (60) zu bestückende Leitungsende (52),
mit einem zweigliedrigen Stößel (40), bestehend aus einem Stößelstift (45) und einer koaxialen Stößelhülse (46) zum axialen Aufschieben des Dichtungsstopfens (60) auf das Leitungsende (52),
und mit einem zwischen dem Schieber (30) und dem gehalterten Leitungsende (52) drehbaren Überführungsglied für den Dichtungsstopfen (60),
**dadurch gekennzeichnet,**
daß der Stößel (40) im Bereich zwischen dem Schieber (30) und dem Leitungsende (52) drehbar (43) gelagert (42) ist und zugleich das Überführungsglied für den Dichtungsstopfen (60) bildet,
der Stößel in seiner ersten Drehstellung (40) mit dem im Schieber (30) aufgenommenen (32) Dichtungsstopfen (60) ausgerichtet ist, und eine axiale Pickbewegung (44, 44′) zum Aufspießen und Entnehmen des Dichtungsstopfens (60) aus dem Schieber (30) ausführen kann,
und der mit dem aufgepickten Dichtungsstopfen (60) versehene Stößel in eine zweite Drehstellung (40′) verschwenkbar ist, in welcher der aufgepickte Dichtungsstopfen (60) mit dem gehalterten Leitungsende (52) ausgerichtet ist.

2. Vorrichtung nach Anspruch 1, dadurch gekennzeichnet, daß die Stößelhülse (46) an ihrem Stirnende (49) eine den Dichtungshals (62) bei ihrer Pickbewegung (44, 44′) aufnehmende Erweiterung (48) besitzt, die den aufgespießten Dichtungsstopfen (60) zentriert.

3. Vorrichtung nach Anspruch 2, dadurch gekennzeichnet, daß bei der Pickbewegung (44, 44′) zwar der aus der Stößelhülse (46) herausragende Stößelstift (45) in die Axialbohrung (65) des Dichtungsstopfens (60) eindringt, aber der Dichtungskopf (63) des Dichtungsstopfens (60) axial vor der Erweiterung (48) verbleibt und seine zum Dichtungshals (62) hin befindliche Absatzfläche (64) sich am Stirnende (49) der Stößelhülse (46) abstützt.

4. Vorrichtung nach einem oder mehreren der Ansprüche 1 bis 3, dadurch gekennzeichnet, daß die Stößelhülse (46) bei der Pickbewegung (44, 44′) gemeinsam mit dem herausragenden Stößelstift (45) axial bewegbar ist.

5. Vorrichtung nach einem oder mehreren der Ansprüche 1 bis 4, dadurch gekennzeichnet, daß der Linearförderer (20) zwei Führungsschienen (22, 22′) für zwei getrennte Stopfenreihen (70, 70′) besitzt, denen aber nur ein gemeinsamer Vorratsbehälter (10), ein Schieber (30) sowie ein pickbeweglicher (44, 44′) Stößel (40) zugeordnet sind.

6. Vorrichtung nach Anspruch 5, dadurch gekennzeichnet, daß der Schieber (30) alternierend zwischen zwei Schubendlagen verschiebbar (31) ist und zwei Randaussparungen (31, 32) zur wechselweisen Aufnahme jeweils eines einzelnen Dichtungsstopfens (60) aus einer der beiden Führungsschienen (22, 22′) besitzt,
die beiden Randaussparungen (31, 32) im halben Abstand (28) der beiden Schubendlagen im Schieber (30) angeordnet sind,
in der einen Schubendlage nur die erste Randaussparung (31) mit der Stopfenreihe (70) der ersten Zuführschiene (22) ausgerichtet ist, während die zweite Randaussparung (32) in der Schubweg-Mitte (34) des Schiebers (30) liegt,
aber in der anderen Schubendlage nur die zweite Randaussparung (32) mit der Stopfenreihe (70′) der zweiten Zuführschiene (22′) fluchtet, während die erste Randaussparung (31) sich dann in der Schubweg-Mitte (34) befindet,
und die Drehebene (43) des Stößels (40) in der Schubweg-Mitte (34) des Schiebers (30) angeordnet und die Stößelspitze bei der Pickbewegung (44, 44′) mit der Axialbohrung (65) des jeweils in der Aussparung (32, 31) der Schubweg-Mitte (34) befindlichen Dichtungsstopfens (60) ausgerichtet ist.

7. Vorrichtung nach Anspruch 5 oder 6, dadurch gekennzeichnet, daß der Vorratsbehälter aus einer rotierenden (14) Trommel (10) mit radialen Schaufeln (13) an der Trommelinnenfläche (12) besteht,
die Schaufeln (13) bei der Rotation (14) in die Vorratsmenge der im Trommelinneren (15) befindlichen Dichtungsstopfen (60) eintauchen, eine Portion von Dichtungsstopfen (60) schöpfen und schaufelweise über das ins Trommelinnere (15) hineinragende Anfangsstück (21) der beiden Führungsschienen (22, 22′) vom Linearförderer (20) schütten,
wobei der Linearförderer (20) jeweils in die Schienenprofile (24, 25) eingreifende Hindernisse und Durchbrüche (23, 23′) aufweist, welche die nicht ordnungsgemäß in den Führungsschienen (22, 22′) positionierten Dichtungsstopfen (60) ausrichten oder ins Trommelinnere (15) zurückfallen lassen.

8. Vorrichtung nach Anspruch 7, dadurch gekennzeichnet, daß die Führungsschienen (22, 22′) des von einem Schwingtrieb beaufschlagten Linearförderers (20) geradlinig sind und im wesentlichen horizontal verlaufen,
während die Trommel (10) zwar in Richtung der Führungsschienen (22, 22′) weist, aber mit diesen einen Neigungswinkel (11) einschließt,
die Schaufeln (13) an der Mantelinnenfläche (12) des unteren Trommelabschnitts angeordnet sind und die Führungsschienen (22, 22′) durch die obere Trommelöffnung (18) herausgeführt sind.

9. Vorrichtung nach Anspruch 7 oder 8, dadurch gekennzeichnet, daß im unteren Trommelboden sich eine Öffnung (16) befindet, in welche eine zum Nachfüllen von Dichtungsstopfen (60) dienende Einschüttkammer (17) mündet, die der Trommel (10) axial vorgeschaltet ist.

10. Vorrichtung nach einem oder mehreren der Ansprüche 5 bis 9, dadurch gekennzeichnet, daß die beiden Führungsschienen (22, 22′) jeweils ein zweischenkeliges verkipptes (27) Winkelprofil (24, 25) mit einer abgesenkten Winkelspitze (26) besitzen,
in welche der Dichtungsstopfen (60) mit der Basiskante (71) seines Dichtungskopfs (63) eingreift und dabei mit seiner Basisfläche (68) am verkippten Bodenschenkel (24) des Winkelprofils aufliegt, während sein Zylinderumfang (67) den geneigten Seitenschenkel (25) im Winkelprofil linienförmig berührt,
und der Dichtungsstopfen (60) mit seiner Stopfenachse (61) gegenüber der durch die Schwerkraft bestimmten, in Schienenverlaufsrichtung weisenden Vertikalebene (71) verkippt (27) ist.

11. Vorrichtung nach Anspruch 10, dadurch gekennzeichnet, daß die beiden Führungsschienen (22, 22′) die Stopfenreihe (70, 70′) bis zum Schieber (30) mit verkippten (27) Dichtungsstopfen (60) führen, aber die beiden, wechselsweise mit diesen Führungsschienen (22, 22′) ausgerichteten Randaussparungen (31, 32) im Schieber (30) die einzelnen Dichtungsstopfen (60) mit vertikaler Stopfenachse (61) aufnehmen.

12. Vorrichtung nach Anspruch 11, dadurch gekennzeichnet, daß beim Übergang des Dichtungsstopfens (60) aus der Führungsschiene (22, 22′) in die Randaussparung (31, 32) ein Richtglied (37, 37′) den Dichtungsstopfen (60) aus seiner schienenseitigen Kipp-Position Kippwinkel 27) in eine Vertikalposition im Schieber (30) überführt.

13. Vorrichtung nach Anspruch 12, dadurch gekennzeichnet, daß das Richtglied aus einem am Schieber (30) schwenkbar gelagerten Hebel (37, 37′) besteht, dessen Hebelarm den in der Aussparung (31, 32) aufgenommenen Dichtungsstopfen (60) an seinem Dichtungshals (62) ergreift.

14. Vorrichtung nach Anspruch 13, dadurch gekennzeichnet, daß der Hebel zweiarmig (37, 37′) ausgebildet ist und die beiden Hebelarme jeweils abwechselnd in den beiden Endschublagen des Schiebers (30) über den Dichtungshals desjenigen Dichtungsstopfens schwenkbar 59, 59′) sind und ihn vertikal stellen, der sich jeweils in der mit seiner Führungsschiene (22, 22′) ausgerichteten Randaussparung (31, 32) befindet.

15. Vorrichtung nach Anspruch 14, dadurch gekennzeichnet, daß neben dem Schieber (30) zwei Nocken, wie Nockenrollen (38, 38′), zugeordnet sind, die in den beiden Schubendlagen des Schiebers (30) wechselweise mit den beiden, Steuerkurven (39, 39′) aufweisenden Hebelarmen (37, 37′) zusammenwirken, um den Hebel zwischen zwei Schwenkpositionen umzusteuern (59, 59′), in denen abwechselnd einer der beiden Hebelarme (37, 37′) entweder den in der ersten (31) oder in der zweiten (32) Randaussparung befindlichen Dichtungsstopfen (60) vertikal stellt.

16. Vorrichtung nach einem oder mehreren der Ansprüche 1 bis 15, dadurch gekennzeichnet, daß die Vorrichtung einen in der zweiten Drehstellung (40′) des Stößels wirksamen Fühler, wie eine Lichtschranke (80), besitzt, der dann anspricht, wenn kein Dichtungsstopfen (60) aufgepickt (44) worden ist.

## Claims

1. A device for mechanically positioning resilient sealing plugs (60) and mechanically pushing the latter onto an electrical-line (52) end which is subsequently to be equipped with a contact member,
the sealing plug (60) consisting of a stepped cylindrical body with a through axial bore (65), the sealing plug (60) being divided into a radially widened sealing head (63) and a sealing neck (62) which serves to subsequently crimp-on the contact member and is radially recessed in relation to the sealing head,
having a supply receptacle (10) receiving the sealing plugs (60) as loose goods,
having a linear conveyor (20) which is fed by the supply receptacle (10) and is for the sorting and transportation in an aligned row (70) of the sealing plugs (60),
having a slide (30) which in each instance receives the front sealing plug (60) in the plug row (70) and is movable transversely to the plug row (70),
having a line holder (50) for the line end (52) to be equipped with the sealing plug (60),
having a two-membered ram (40), consisting of a ram pin (45) and a coaxial ram sleeve (46), for axial pushing of the sealing plug (60) onto the line end (52),
and having a transferring member for the sealing plug (60), which transferring member is rotatable between the slide (30) and the secured line end (52),
characterised in that
the ram (40) is rotatably mounted in the region between the slide (30) and the line end (52) and at the same time forms the transferring member for the sealing plug (60),
in its first rotational position (40), the ram is aligned with the sealing plug (60) received (32) in the slide (30) and can execute an axial stabbing motion (44, 44′) in order to spear the sealing plug (60) and remove it from the slide (30),
and the ram provided with the sealing plug (60) which has been picked up by a stabbing action is pivotable into a second rotational position (40′) in which the sealing plug (60) which has been picked up by a stabbing action is in alignment with the secured line end (52).

2. A device in accordance with Claim 1, characterised in that the ram sleeve (46) has, at its front end (49), a widening (48) which receives the sealing neck (62) during the stabbing motion (44, 44′) of the ram sleeve (46) and which centres the speared sealing plug (60).

3. A device in accordance with Claim 2, characterised in that although during the stabbing motion (44, 44′) the ram pin (45), which projects from the ram sleeve (46), penetrates into the axial bore (65) of the sealing plug (60), the sealing head (63) of the sealing plug (60) remains however axially in front of the widening (48) and its shoulder surface (64) facing the sealing neck (62) is supported on the front end (49) of the ram sleeve (46).

4. A device in accordance with one or a plurality of Claims 1 to 3, characterised in that the ram sleeve (46) is axially movable in concert with the projecting ram pin (45) during the stabbing motion (44, 44′).

5. A device in accordance with one or a plurality of Claims 1 to 4, characterised in that the linear conveyor (20) has two guide rails (22, 22′) for two separate plug rows (70, 70′), however associated with the guide rails (22, 22′) there are only one common supply receptacle (10), one slide (30) and one ram (40) which is movable in a stabbing motion (44, 44′).

6. A device in accordance with Claim 5, characterised in that the slide (30) is displaceable alternately between two sliding end positions and has two edge recesses (31, 32) to alternately receive in each case an individual sealing plug (60) from one of the two guide rails (22, 22′),
the two edge recesses (31, 32) are arranged in the slide (30) at a distance (28) from one another which corresponds to half the distance between the two sliding end positions,
in one sliding end position, only the first edge recess (31) is aligned with the plug row (70) of the first feeding rail (22), while the second edge recess (32) lies at the centre (34) of the sliding path of the slide (30),
however in the other sliding end position, only the second edge recess (32) is in alignment with the plug row (70′) of the second feeding rail (22′), while the first edge recess (31) is then located at the centre (34) of the sliding path,
and the plane of rotation (43) of the ram (40) is arranged at the centre (34) of the sliding path of the slide (30), and during the stabbing motion (44,44′) the ram tip is aligned with the axial bore (65) of the sealing plug (60) located in each case in the recess (32, 31) at the centre (34) of the sliding path.

7. A device in accordance with Claim 5 or 6, characterised in that the supply receptacle is composed of a rotating (14) drum (10) having radial scoops (13) on the drum inner surface (12),
upon rotation (14), the scoops (13) plunge into the supply of sealing plugs (60) located in the drum interior (15), ladle out a portion of sealing plugs (60) and these portions are poured scoop-by-scoop over the initial stretch (21) - projecting into the drum interior (15) - of the two guide rails (22, 22′) of the linear conveyor (20),
the linear conveyor (20) in each case having obstructions and openings (23, 23′) which engage with the rail profiles (24, 25) and which align the sealing plugs (60) which are not correctly positioned in the guide rails (22, 22′) or allow them to fall back into the drum interior (15).

8. A device in accordance with Claim 7, characterised in that the guide rails (22, 22′) of the linear conveyor (20) which is acted upon by an oscillating drive are rectilinear and run substantially horizontally,
while although the drum (10) is directed in the direction of the guide rails (22, 22′), but forms however an angle of inclination (11) with the latter,
the scoops (13) are arranged on the shell inner surface (12) of the lower drum portion and the guide rails (22, 22′) are passed out through the upper drum-opening (18).

9. A device in accordance with Claim 7 or 8, characterised in that in the lower drum base there is located an opening (16) into which there issues a charging chamber (17) which serves to top up the sealing plugs (60) and which axially is connected in front of the drum (10).

10. A device in accordance with one or a plurality of Claims 5 to 9, characterised in that the two guide rails (22, 22′) in each case have a two-sided, inclined (27) angle profile (24, 25) with a lowered angle apex (26),
into which angle point (26), the sealing plug (60) engages with the base edge (71) [sic] of its sealing head (63) and in the process rests against the tilted base leg (24) of the angle profile by means of its base (68), while its cylindrical circumference (67) linearly contacts the inclined lateral leg (25) in the angle profile,
and the plug axis (61) of the sealing plug (60) is tilted (27) in relation to the vertical plane (71) which is determined by gravitational force and is directed in the direction of the course of the rails.

11. A device in accordance with Claim 10, characterised in that the two guide rails (22, 22′) lead the plug row (70, 70′) to the slide (30) with the sealing plugs (60) in the tilted position (27), however the two edge recesses (31, 32) in the slide (30) which are alternately in alignment with these guide rails (22, 22′) receive the individual sealing plugs (60) with a vertical plug axis (61).

12. A device in accordance with Claim 11, characterised in that upon passing of the sealing plug (60) from the guide rail (22, 22′) into the edge recess (31, 32), an adjusting member (37, 37′) transfers the sealing plug (60) from its tilting position (tilting angle 27) in the rail region into a vertical position in the slide (30).

13. A device in accordance with Claim 12, characterised in that the adjusting member is composed of a lever (37, 37′) pivotably mounted on the slide (30), the lever arm of this lever grasping the sealing neck (62) of the sealing plug (60) received in the recess (31, 32).

14. A device in accordance with Claim 13, characterised in that the lever is two-armed (37, 37′) and the two lever arms are alternately pivotable (59, 59′) over the sealing neck of the sealing plug - which is in each case located in the edge recess (31, 32) aligned with its guide rail (22, 22′) - in the two end sliding positions of the slide (30) and place this sealing plug in a vertical position.

15. A device in accordance with Claim 14, characterised in that two cams, such as cam rollers (38, 38′), are associated with the slide (30) and are alongside the latter, these cams co-operating alternately with the respective two lever arms (37, 37′) - having controlling cams (39, 39′) - in the two sliding end positions of the slide (30) so as to change-over (59, 59′) the lever between two pivot positions in which alternately one of the two lever arms (37, 37′) places in a vertical position the sealing plug (60) located either in the first (31) or in the second (32) edge recess respectively.

16. A device in accordance with one or a plurality of Claims 1 to 15, characterised in that the device has a sensing device, such as a light barrier (80), which is operational in the second rotational position (40′) of the ram and which then reacts when a sealing plug (60) has not been picked up by a stabbing action (44).

## Revendications

1. Dispositif pour positionner et enfiler automatiquement des bouchons élastiques d'étanchéité (60) sur l'extrémité d'un conducteur électrique (52), devant être ultérieurement dotée d'un organe de contact,
le bouchon d'étanchéité (60) étant constitué d'un corps cylindrique échelonné qui est percé d'un canal axial traversant (65) et est scindé en une tête d'étanchement (63) élargie radialement, et en un col d'étanchement (62) étagé radialement par rapport à ladite tête, et servant au sertissage ultérieur de l'organe de contact,
comprenant une cuve de réserve (10) recevant les bouchons d'étanchéité (60) sous la forme d'un matériau en vrac,
un convoyeur linéaire (20) alimenté par ladite cuve, pour trier et transporter les bouchons d'étanchéité (60) en une rangée alignée (70),
une coulisse (30) mobile transversalement par rapport à la rangée (70) de bouchons, et prélevant respectivement le bouchon d'étanchéité (60) le plus avancé dans ladite rangée (70),
un porte-conducteur (50), destiné à l'extrémité (52) du conducteur devant être équipée du bouchon d'étanchéité (60),
un coulisseau (40) en deux parties, comprenant un pointeau (45) et une douille coaxiale (46) en vue d'enfiler axialement le bouchon d'étanchéité (60) sur l'extrémité (52) du conducteur,
et un organe de transfert du bouchon d'étanchéité (60), pouvant tourner entre la coulisse (30) et l'extrémité retenue (52) du conducteur,
caractérisé par le fait
que le coulisseau (40) est monté (42) à rotation (43) dans la région comprise entre la coulisse (30) et l'extrémité (52) du conducteur, et forme simultanément l'organe de transfert du bouchon d'étanchéité (60),
le coulisseau est aligné, dans sa première position (40) prise par rotation, avec le bouchon d'étanchéité (60) reçu (32) par la coulisse (30), et peut effectuer un mouvement d'enlèvement axial (44, 44′) pour embrocher le bouchon d'étanchéité (60) et pour le prélever de la coulisse (30),
et le coulisseau muni du bouchon d'étanchéité (60) enlevé peut être amené, par pivotement, à une seconde position (40′) prise par rotation et dans laquelle le bouchon d'étanchéité (60) enlevé est aligné avec l'extrémité retenue (52) du conducteur.

2. Dispositif selon la revendication 1, caractérisé par le fait que la douille (46) du coulisseau possède, à son extrémité frontale (49), un évasement (48) qui reçoit le col d'étanchement (62) lors de son mouvement d'enlèvement (44, 44′), et qui centre le bouchon d'étanchéité (60) embroché.

3. Dispositif selon la revendication 2, caractérisé par le fait que, lors du mouvement d'enlèvement (44, 44′), le pointeau (45) du coulisseau, faisant saillie au-delà de la douille (46) du coulisseau, pénètre certes dans le canal axial (65) du bouchon d'étanchéité (60), mais la tête d'étanchement (63) dudit bouchon d'étanchéité (60) demeure axialement devant l'évasement (48) et sa surface épaulée (64), tournée vers le col d'étanchement (62), prend appui contre l'extrémité frontale (49) de la douille (46) du coulisseau.

4. Dispositif selon l'une ou plusieurs des revendications 1 à 3, caractérisé par le fait que la douille (46) du coulisseau est mobile axialement, lors du mouvement d'enlèvement (44, 44′), conjointement au pointeau (45) du coulisseau qui dépasse vers l'extérieur.

5. Dispositif selon l'une ou plusieurs des revendications 1 à 4, caractérisé par le fait que le convoyeur linéaire (20) possède deux glissières de guidage (22, 22′) qui sont destinées à deux rangées séparées (70, 70′) de bouchons, mais auxquelles sont uniquement affectés une cuve commune de réserve (10), une coulisse (30), ainsi qu'un coulisseau (40) pouvant effectuer un mouvement d'enlèvement (44, 44′).

6. Dispositif selon la revendication 5, caractérisé par le fait que la coulisse (30) peut coulisser (31) en alternance entre deux positions extrêmes prises par coulissement, et comporte deux échancrures marginales (31, 32) en vue de recevoir, alternativement, un bouchon individuel d'étanchéité (60) provenant respectivement de l'une des deux glissières de guidage (22, 22′),
les deux échancrures marginales (31, 32) se trouvent, dans la coulisse (30), à mi-distance (28) des deux positions extrêmes prises par coulissement,
dans l'une des positions extrêmes prises par coulissement, seule la première échancrure marginale (31) est alignée avec la rangée (70) de bouchons de la première glissière d'amenée (22), tandis que la seconde échancrure marginale (32) se trouve au centre (34) de la course de coulissement de la coulisse (30),
mais cependant, dans l'autre position extrême prise par coulissement, seule la seconde échancrure marginale (32) coïncide avec la rangée (70′) de bouchons de la seconde glissière d'amenée (22′), tandis que la première échancrure marginale (31) se trouve au centre (34) de la course de coulissement,
et le plan de rotation (43) du coulisseau (40) est situé au centre (34) de la course de coulissement de la coulisse (30) et la pointe du coulisseau est alignée, lors du mouvement d'enlèvement (44, 44′), avec le canal axial (65) du bouchon d'étanchéité (60) respectivement logé dans l'échancrure (32, 31) du centre (34) de la course de coulissement.

7. Dispositif selon la revendication 5 ou 6, caractérisé par le fait que la cuve de réserve est constituée d'un tambour (10) rotatif (14), présentant des pales radiales (13) sur sa surface intérieure (12),
au cours de la rotation (14), les pales (13) plongent dans la quantité de bouchons d'étanchéité (60) stockée dans l'espace interne (15) du tambour, puisent un lot de bouchons d'étanchéité (60) et le déversent à l'écart du convoyeur linéaire (20), par effet de pelletage au-dessus du segment initial (21) des deux glissières de guidage (22, 22′), qui pénètre dans l'espace interne (15) du tambour,
le convoyeur linéaire (20) présentant respectivement des évidements (23, 23′) et des pièces d'arrêt pénétrant dans les profils de rails (24, 25), qui alignent les bouchons d'étanchéité (60) incorrectement positionnés dans les glissières de guidage (22, 22′), ou les font retomber dans l'espace interne (15) du tambour.

8. Dispositif selon la revendication 7, caractérisé par le fait que les glissières de guidage (22, 22′) du convoyeur linéaire (20) sollicité par un entraînement oscillant sont rectilignes et s'étendent, pour l'essentiel, horizontalement,
tandis que le tambour (10) est certes orienté dans la direction des glissières de guidage (22, 22′), mais forme un angle d'inclinaison (11) avec ces dernières,
les pales (13) sont disposées sur la surface intérieure (12) de l'enveloppe de la région inférieure du tambour, et les glissières de guidage (22, 22′) sortent à travers l'ouverture supérieure (18) du tambour.

9. Dispositif selon la revendication 7 ou 8, caractérisé par le fait qu'un orifice (16) est pratiqué dans le fond inférieur du tambour, orifice dans lequel débouche une chambre (17) de déversement en vrac, servant à déverser ultérieurement des bouchons d'étanchéité (60) et implantée en amont du tambour (10) dans le sens axial.

10. Dispositif selon l'une ou plusieurs des revendications 5 à 9, caractérisé par le fait que les deux glissières de guidage (22, 22′) comportent, respectivement, un profil en cornière (24, 25) déjeté (27), présentant deux branches et une pointe de cornière (26) affaissée,
dans laquelle le bouchon d'étanchéité (60) s'engage par l'arête de base (71) de sa tête d'étanchement (63) et repose alors, par sa surface de base (68), contre la branche déjetée (24) du fond du profil en cornière, tandis que sa périphérie cylindrique (67) est en contact linéaire avec la branche latérale inclinée (25) dans le profil en cornière,
et l'axe (61) du bouchon d'étanchéité (60) est déjeté (27) par rapport au plan vertical (71) déterminé par la force de gravité, et orienté dans la direction de l'étendue des glissières.

11. Dispositif selon la revendication 10, caractérisé par le fait que les deux glissières de guidage (22, 22′) guident, jusqu'à la coulisse (30), la rangée (70, 70′) de bouchons dans laquelle les bouchons d'étanchéité (60) sont déjetés (27), mais les deux échancrures marginales (31, 32) ménagées dans la coulisse (30), qui sont alternativement alignées avec ces glissières de guidage (22, 22′), reçoivent les bouchons individuels d'étanchéité (60) présentant un axe (61) vertical.

12. Dispositif selon la revendication 11, caractérisé par le fait que, lorsque le bouchon d'étanchéité (60) passe de la glissière de guidage (22, 22′) à l'échancrure marginale (31, 32), un organe directeur (37, 37′) transfère le bouchon d'étanchéité (60) de sa position basculée (angle de basculement 27), située côté glissière, à une position verticale dans la coulisse (30).

13. Dispositif selon la revendication 12, caractérisé par le fait que l'organe directeur consiste en un levier (37, 37′) qui est monté pivotant sur la coulisse (30) et dont le bras saisit, par son col d'étanchement (62), le bouchon d'étanchéité (60) reçu dans l'échancrure (31, 32).

14. Dispositif selon la revendication 13, caractérisé par le fait que le levier est réalisé à deux bras (37, 37′) et les deux bras dudit levier peuvent respectivement pivoter (59, 59′) en alternance, dans les deux positions extrêmes de la coulisse (30) prises par coulissement, par l'intermédiaire du col d'étanchement du bouchon d'étanchéité qui se trouve respectivement dans l'échancrure marginale (31, 32) alignée avec sa glissière de guidage (22, 22′), lesdits bras plaçant ledit bouchon verticalement.

15. Dispositif selon la revendication 14, caractérisé par le fait que deux cames telles que des galets de cames (38, 38′), disposées à côté de la coulisse (30), coopèrent alternativement, dans les deux positions extrêmes de la coulisse (30) prises par coulissement, avec les deux bras (37, 37′) du levier qui sont munis de pistes de commande (39, 39′), afin d'inverser la commande (59, 59′) du levier entre deux positions prises par pivotement et dans lesquelles, en alternance, l'un des deux bras (37, 37′) du levier place verticalement le bouchon d'étanchéité (60) situé soit dans la première (31), soit dans la seconde (32) échancrure marginale.

16. Dispositif selon l'une ou plusieurs des revendications 1 à 15, caractérisé par le fait que ledit dispositif comporte un capteur tel qu'une barrière photoélectrique (80), qui exerce efficacement son action dans la seconde position (40′) du coulisseau prise par rotation, et qui réagit lorsqu'aucun bouchon d'étanchéité (60) n'a été enlevé (44).
